# EUROPÄISCHE PATENTSCHRIFT

(11) **EP 1 706 007 B1**
(45) Veröffentlichungstag und Bekanntmachung des Hinweises auf die Patenterteilung: **06.06.2007**
(21) Anmeldenummer: 04803658.6
(22) Anmeldetag: 09.12.2004
(51) Int. Cl.: A44C 17/02, A44C 17/04

(54) **SCHMUCKSTÜCK MIT EINEM SCHMUCKELEMENT SOWIE EIN VERFAHREN UND EIN WERKZEUG ZUR HERSTELLUNG EINES DERARTIGEN SCHMUCKSTÜCKS**
PIECE OF JEWELRY WITH A DECORATIVE ELEMENT AND METHOD AND TOOL FOR PRODUCING SAID PIECE OF JEWELRY
BIJOU COMPORTANT UN ELEMENT DECORATIF ET PROCEDE ET OUTIL POUR PRODUIRE UN TEL BIJOU

(30) Priorität: 12.12.2003 DE 10359824
(43) Veröffentlichungstag der Anmeldung: 04.10.2006
(73) Patentinhaber: W D'Or Brillantschmuck GmbH, 75210 Keltern (DE)
(72) Erfinder: ESSICH, Manfred, 75223 Niefern (DE)
(74) Vertreter: Leitner, Waldemar
(86) Internationale Anmeldenummer: PCT/EP2004/013994
(87) Internationale Veröffentlichungsnummer: WO 2005/055757

(56) Entgegenhaltungen:
- EP-A- 0 367 923
- EP-A- 1 048 241
- CA-A1- 1 012 785
- CH-A5- 692 018
- FR-A- 2 855 947
- GB-A- 2 084 855

## Beschreibung

Die Erfindung betrifft ein Schmuckstück, in dessen Körper eine Öffnung angeordnet ist, in der ein Schmuckelement, insbesondere ein Edel- oder Schmuckstein, aufgenommen ist, wobei in der ein Schmuckelement aufnehmenden Öffnung des Körpers des Schmuckstücks eine Auflage für das Schmuckelement ausgebildet ist, indem ein unterer Bereich der Öffnung einen Durchmesser, der kleiner als der Durchmesser des Schmuckelements ist, aufweist, wobei durch die Auflage die Einbringtiefe des Schmuckelements in die Öffnung des Körpers des Schmuckstücks derart definiert ist, dass das Schmuckelement von der Oberfläche des Körpers beabstandet angeordnet ist, und durch die ein unterer Rand des Schmuckelements zumindest punktuell unterstützt ist, wobei zwischen einem oberen Bereich und dem unteren Bereich der Öffnung ein Übergangsbereich ausgebildet ist, der die Auflage für das Schmuckelement ausbildet, und wobei das Schmuckstück ein zumindest über einen Teil des Umfangs der Öffnung verlaufendes Halteelement aufweist, sowie ein Verfahren zur Herstellung eines Schmuckstücks, insbesondere eines Rings, in dessen Körper eine Öffnung angeordnet ist, in der ein Schmuckelement, insbesondere ein Edel- oder Schmuckstein, aufgenommen ist, wobei die in den Körper des Schmuckstücks eingebrachte Öffnung nach einem ersten Schritt des Verfahrens einen Durchmesser, der kleiner als der Durchmesser des in die Öffnung einzubringenden Schmuckelements ist, aufweist, wobei in einem darauffolgenden Schritt ein oberer Bereich der Öffnung mit einem Durchmesser, der gleich oder größer als der Durchmesser des Schmuckelements ist, ausgebildet wird, so dass zwischen dem oberen Bereich der Öffnung mit dem Durchmesser und einem unteren Bereich der Öffnung mit dem kleineren Durchmesser ein als Auflage für das Schmuckelement fungierender Übergangsbereich ausgebildet wird, dass das Schmuckelement derart in die Öffnung eingebracht und auf die Auflage aufgesetzt wird, dass das Schmuckelement von der Oberfläche des Körpers beabstandet angeordnet ist, wobei in einem darauffolgenden Schritt das Material des Körpers des Schmuckstücks in einem die Öffnung umgebenden Randbereich abgetragen und dieser Materialabtrag zu dem in der Öffnung des Körpers aufgenommenen Schmuckelement gebracht wird.

Schmuckstücke, bei denen in einer Öffnung ein Schmuckelement, insbesondere ein Edelstein, aufgenommen ist, sind bekannt. Ein Nachteil der bekannten Schmuckstücke ist, dass das Schmuckelement meistens nur an der Oberfläche des Körpers des Schmuckstücks angeordnet ist, so dass das im Körper des Schmuckstücks aufgenommene Schmuckelement keine räumliche Wirkung entfaltet und in der Regel nur als flächenhafte Ornamentation wahrgenommen wird.

Aus der GB 20849855 ist ein Schmuckstück sowie ein Verfahren der eingangs genannten Art bekannt. Beim Betrachter des nach dem bekannten Verfahren hergestellten Schmuckstücks soll der Eindruck erweckt werden, dass das in die Öffnung des Körpers des Schmuckstücks eingesetztes Schmuckelement durch eine entsprechende Ausgestaltung des das Schmuckstück umgebenden Bereichs des Körpers des Schmuckstücks mit Facetten eine höhere optische Präsenz aufweist als dies ohne die vorgenannte Ausgestaltung der Fall wäre. Es soll also durch das beschriebene Verfahren die Illusion eines größeren, optisch präsenteren Schmuckelements hervorgerufen werden. Zu diesem Zweck schlägt die britische Druckschrift vor, dass zur Herstellung der Facetten der Körper des Schmuckstücks in eine Presse eingespannt wird, die einen Facettierstempel und eine gegenwirkende Pressplatte aufweist. Um das Schmuckstück in der Presse lagezufixieren, ist vorgesehen, dass der Körper des Schmuckstücks an seiner der Öffnung gegenüberliegenden Seite eine die Öffnung ringförmig umgebende Nut aufweist, die mit entsprechenden Vorsprüngen der Pressenplatte zusammen wirkt. Der Facettierstempel wird dann mit einer Presskraft beaufschlagt und kaltverformt dann derart das die Öffnung umgebende Material des Körpers des Schmuckstücks, so dass dieses Material mit einer zu dem in der Öffnung aufgenommenen Schmuckelement hin gerichteten Kraft beaufschlagt wird. Dieses Material wird derart zum Schmuckelement hin verdrängt und bildet ein Halteelement für das Schmuckstück aus.

Bei anderen Schmuckstücken, bei denen das Schmuckelement tiefer in der Öffnung des Körpers des Schmuckstückes angeordnet ist, tritt der Nachteil auf, dass das Schmuckstück durch einen Klebevorgang in der Öffnung fixiert werden muß. Diese Vorgehensweise besitzt den Nachteil, dass durch den verwendeten Klebstoff das Schmuckelement, insbesondere im Falle eines Edelsteins, beschädigt werden kann, oder, im Falle einer "schonenden Verklebung" nur unsicher in der Öffnung des Körpers gehalten ist, was insbesondere dann von Nachteil ist, wenn als Schmuckelement ein teurer Edelstein verwendet wird.

Die CH 692018 A zeigt ein Schmuckstück, in dessen Körper eine Öffnung angeordnet ist, in der ein Schmuckelement aufgenommen ist. Hierbei ist vorgesehen, dass das Schmuckelement mit seiner unteren Spitze in einer Bohrung im Körper des Schmuckstückes aufgenommen wird, und das sein oberer Rand durch Reiben befestigt wird. Dieses bekannte Schmuckstück besitzt weiterhin den Nachteil, dass das Schmuckelement in der Öffnung "einbetoniert" ist, so dass eine verbesserte optische Präsents des Schmuckelements nicht gegeben ist.

Die EP 1 048 241 beschreibt das Fassen eines nicht in einer Öffnung versenkt angeordneten Schmuckelements, wobei das Fassen dieses Schmuckelements dabei derart erfolgt, dass das Material des Körpers über das Schmuckelement geschoben wird. Die FR 2 855 947 schreibt wiederum eine nicht versenkt in einer Öffnung angeordnetes Schmuckelement.

Die EP 0 367 923 beschreibt ein Verfahren zum Fassen von Edelsteinen, bei denen der Edelstein unter Druck in eine Bohrung eingepresst wird, deren Durchmessergeringfügig kleiner ist als der Außendurchmesser des zu fassenden Edelsteins, wobei nach dem Eintreiben die äußeren Randbereiche des Edelsteins in das Bohrloch unter das Oberflächenniveau des Fassungsmetalls von oben Metallmaterial über die äußeren Randbereiche des zu fassenden Steines gerieben wird.

Es ist die Aufgabe der vorliegenden Erfindung, ein Schmuckstück der eingangs genannten Art derart weiterzubilden, dass auch bei einem nicht nur oberflächlich in der Öffnung des Körpers aufgenommenen Schmuckelement ein verbesserter Halt sowie eine verbesserte optische Präsenz gewährleistet ist, sowie ein Verfahren zur Herstellung eines derartigen Schmuckstücks.

Diese Aufgabe wird durch das erfindungsgemäße Schmuckstück dadurch gelöst, dass das Halteelement durch eine Reibbeaufschlagung des Körpers des Schmuckstücks im Randbereich der Öffnung durch ein rotierendes Werkzeug und ein anschließendes Verfestigen des Materials, welches von dem die Öffnung umgebenden Randbereich des Körpers abgetragen wurde, gebildet ist, dass das Haltelement einen oberen Rand des Schmuckelements zumindest punktuell beaufschlagt, und dass der die Öffnung umgebende Randbereich des Körpers des Schmuckstücks konisch ausgebildet ist und vom Halteelement ausgehend zur Oberfläche des Körpers hin abgeschrägt verläuft, so dass die Öffnung in dem oberen Bereich einen Durchmesser besitzt, der größer als der Durchmesser des Schmuckelements ist.

Eine vorteilhafte Weiterbildung der Erfindung sieht vor, dass das Halteelement im wesentlichen über den gesamten Umfang der Öffnung verlaufend ausgebildet ist. Eine derartige Maßnahme besitzt den Vorteil, dass hierdurch eine besonders sichere Halterung des Schmuckelements in der Öffnung des Körpers des Schmuckstücks ausgebildet wird.

Das erfindungsgemäße Verfahren sieht vor, dass der Materialabtrag im Randbereich der Öffnung durch eine Reibbeaufschlagung desselben durch ein rotierendes Werkzeug durchgeführt wird, und dass aus dem derart abgetragenen und später wieder verfestigte Material ein Halteelement für das Schmuckelement ausgebildet wird, so dass durch das derart ausgebildete Halteelement ein oberer Rand des Schmuckelements zumindestes punktuell beaufschlagt und derart das Schmuckelement in der Öffnung lagefixiert wird, und dass durch diese Reibbeaufschlagung ein die Öffnung umgebender Randbereich konisch ausgebildet wird, so dass dieser konisch ausgebildete Randbereich vom Halteelement ausgehend zur Oberfläche des Körpers hin ansteigt und der Durchmesser des oberen Bereiches der Öffnung vergrößert wird.

Eine vorteilhafte Weiterbildung des erfindungsgemäßen Verfahrens sieht vor, dass das Halteelement im wesentlichen über den gesamten Umfang der Öffnung des Schmuckstücks umlaufend ausgebildet wird. Ein derartige Ausgestaltung des Verfahrens besitzt den Vorteil, dass hierdurch eine besonders sichere Halterung des Schmuckelements in der Öffnung erzielt wird.

Durch die erfindungsgemäßen Maßnahmen werden in vorteilhafter Art und Weise ein Schmuckstück sowie ein besonders vorteilhaftes Verfahren zu dessen Herstellung geschaffen, wobei sich das erfindungsgemäße Schmuckstück dadurch auszeichnet, dass auch bei einem nicht nur oberflächlich in die Öffnung des Körpers des Schmuckstücks eingebrachten Schmuckelement ein sicherer Halt desselben in der Öffnung gegeben ist. Ein weiterer Vorteil der durch die erfindungsgemäßen Maßnahmen ermöglichten "versenkten" Fassart des Schmukkelementes ist, dass die Oberfläche des Schmuckstücks problemlos bearbeitet (geschliffen, poliert, lapidiert, etc.) werden kann, ohne dass das in der Öffnung des Schmuckstücks aufgenommene Schmuckelement beschädigt wird oder einem Bearbeitungsvorgang hinderlich entgegensteht.

Ein weiterer Vorteil der erfindungsgemäßen Maßnahmen besteht darin, dass durch die Abtragung des Materials des Körpers des Schmuckstücks im Randbereich der Öffnung mittels des rotierenden Werkzeugs und die dadurch hervorgerufene verbesserte optische Präsenz des in der Öffnung aufgenommenen Schmuckelements gegeben ist. Des weiteren ist noch von Vorteil, dass das beschriebene Verfahren nicht auf eine bestimmte Form des Schmuckelements beschränkt ist. Das erfindungsgemäße Verfahren erlaubt es vielmehr, in eine im wesentlichen kreisrunde Öffnung Schmuckelemente mit einer Vielzahl von unterschiedlichen Schlifformen sicher einzusetzen.

Weitere vorteilhafte Weiterbildung der Erfindung sind Gegenstand der Unteransprüche.

Weitere Einzelheiten und Vorteile der Erfindung sind dem Ausführungsbeispiel zu entnehmen, das im folgenden anhand der Figuren beschrieben wird. Es zeigen:
- Figur 1:: ein Ausführungsbeispiel eines Schmuckstücks,
- Figur 2:: eine Draufsicht auf das Ausführungsbeispiel der Figur 1,
- Figur 3:: eine Schnitt entlang der Linie III-III der Figur 1,
- Fig. 4a-4e:: eine schematische Darstellung eines Ausführungsbeispiels eines Verfahrens zur Herstellung des Schmuckstücks, und
- Figur 5:: ein Ausführungsbeispiel eines zur Durchführung des Verfahrens besonders geeigneten Werkzeugs.

In Figur 1 ist nun ausschnittsweise ein Schmuckstück 1, im hier gezeigten Fall ein Ring 1', dargestellt, der einen Körper 2, im Fall des Rings 1' eine Ringschiene besitzt, in dessen oder deren Oberfläche 3 mindestens eine Öffnung 4 vorhanden ist, in die ein Schmuckelement 5, welches einen Durchmesser D besitzt, eingesetzt ist. Die Öffnung 4 ist im hier gezeigten Fall - wie sich insbesondere aus den Figuren 3 und 4a-4e ergibt - eine Durchgangsbohrung, wobei es aber auch möglich ist, die Öffnung 4 als ein Sackloch auszubilden.

Es ist auch möglich, dass das Schmuckstück 1 nicht als Ring 1', sondern als Anhänger, als Ohrschmuck, als Glied einer Kette, etc. oder als ein Schmuckelement für eine Uhr, für ein Uhrband, etc. ausgestaltet ist. Der Begriff "Schmuckstück" ist daher in seiner weitesten Bedeutung zu verstehen und umfaßt nicht nur fertige Schmuckstücke, sondern auch Teile derartiger Gegenstände.

Das Schmuckelement 5 ist vorzugsweise ein Edelstein, wobei es aber auch möglich ist, hierfür einen Schmuckstein oder ein entsprechendes Dekorelement zu verwenden. Demzufolge ist der Begriff "Schmuckelement" ebenfalls in seiner weitesten Bedeutung zu verstehen.

Wie insbesondere aus der Figur 1 ersichtlich ist, ist beim beschriebenen Schmuckstück 1 das Schmuckelement 5 nicht nur oberflächlich im Körper 2 des Schmuckstücks 1 angeordnet, sondern das Schmuckelement 5 ist - wie aus der Figur 3 zu entnehmen ist - von der Oberfläche 3 des Körpers 2 des Schmuckstücks 1 beabstandet, also "versenkt", angeordnet.

Um nun das Schmuckelement 5 in der Öffnung 4 sicher halten zu können, also um das Schmuckelement 5 im Körper 2 zu fassen, ist dann vorgesehen, dass die Öffnung 4 des Körpers 2 des Schmuckstücks 1 wie aus den Figuren 4a - 4e ersichtlich ausgestaltet wird:

In einem ersten Schritt wird - wie in Figur 4a dargestellt - in den Körper 2 des Schmuckstücks 1 die Öffnung 4, die im hier gezeigten Fall als Durchgangsbohrung ausgebildet ist, eingebracht, wobei vorgesehen wird, dass der Durchmesser d der Öffnung 4 - wie sich aus einem Vergleich der Figuren 4a und 4b leicht ergibt - geringer als der Durchmesser D des Schmuckelements 5 ist.

In einem darauffolgenden, in Figur 4b schematisch dargestellten Arbeitsschritt wird dann ein oberer Bereich 4' der Öffnung 4 des Körpers 2 des Schmuckstücks 1 - z. B. durch Aufbohren oder Fräsen - auf einen Durchmesser d' vergrößert, welcher zumindest gleich, vorzugsweise aber geringfügig größer als der Durchmesser D des Schmuckelements 5 ist, so dass - wie weiter unten beschrieben (siehe Figur 4d) - das Schmuckelement 5 in den oberen Bereich 4' der Öffnung 4 eingebracht werden kann.

Ein unterer Bereich 4" der Öffnung 4 wird unverändert beibehalten, er weist somit weiterhin einen Durchmesser d auf, so dass zwischen dem zweiten Bereich 4" mit dem Durchmesser d und dem ersten Bereich 4' mit dem Durchmesser d' ein Übergangsbereich 6 ausgebildet wird. Hierbei wird bevorzugt, dass dieser Übergangsbereich 6 konisch ausgebildet ist. Grundsätzlich wäre auch ein stufenförmiger Übergangsbereich möglich.

Der Übergangsbereich 6 bildet nun - wie am besten aus der Figur 4d ersichtlich ist - eine Auflage 7 für das in die Öffnung 4 eingesetzte Schmuckelement 5 aus, so dass das Schmuckelement 5 hierdurch nicht mehr tiefer in die Öffnung 4 eingebracht werden kann. Die Tiefe der Anordnung des Übergangsbereichs 6 in der Öffnung 4 im Körper 2 des Schmuckstücks 1 ist daher von der gewünschten Einbringtiefe des Schmuckelements 5 in die Öffnung 4 abhängig. Die Auflage 7 stützt somit - abhängig von der Form des Schmuckelements 5 - zumindest punktuell, vorzugsweise aber umlaufend, einen unteren Rand 5' des Schmuckelements 5 ab und sichert somit das Schmuckelement 5 in der Öffnung 4 von unten.

Vorzugsweise ist dann vorgesehen, dass in einem darauffolgenden Arbeitsschritt - wie aus Figur 4c ersichtlich - in den Übergangsbereich 6 ein Steinsitz 8 eingebracht wird, der als eine Verdrehsicherung für das Schmuckelement 5 bei einem der darauffolgenden Arbeitsschritte wirkt. Es ist aber auch möglich, dass -abhängig von der Form des Schmuckelements 5 und der Durchführung der darauffolgenden Arbeitsschritte - auf diesen Steinsitz 8 verzichtet werden kann.

Nachdem nun die Öffnung 4 wie vorstehend beschrieben ausgestaltet und das Schmuckelement 5 in die Öffnung 4 eingebracht und auf die durch den Übergangsbereich 6 ausgebildete Auflage 7 aufgesetzt wurde, wird nun ein Halteelement 10, also eine Fassung für das Schmuckelement 5 im Körper 2 des Schmuckstücks 1 - wie aus den Figuren 4d und 4e ersichtlich - ausgebildet, welche eine Lagefixierung des Schmuckelements 5 nach oben bewirkt, indem dieses Halteelement 10 einen oberen Rand 5" des Schmuckelements 5 beaufschlagt. In dem in Figur 4d dargestellten Arbeitsschritt wird durch ein geeignetes Werkzeug W, vorzugsweise durch das in Figur 5 dargestellte und nachstehend noch beschriebene Werkzeug W, das Material des Körpers 2 des Schmuckstücks in einem die Öffnung 4 umgebenden Randbereich 11 reibbeaufschlagt.

Dieser Materialabtrag wird dabei vorteilhafterweise durch einen Reibvorgang durchgeführt, so dass das aus dem Randbereich 11 abgetragene Material des Körpers 2 durch die Reibbewegung abgetragen und dann zum Schmuckelement 5 hin transportiert und dort wieder verfestigt wird. Auf diese Art und Weise wird - wie insbesondere aus der Figur 3 sowie aus der Figur 4e ersichtlich ist - durch das vom Randbereich 11 abgetragenen und in unmittelbarer Nähe des Schmukkelements 5 wieder verfestigten Material das Halteelement 10 ausgebildet, durch welches das Schmuckelement 5 in der Öffnung 4 zumindest punktuell lagefixiert wird. Es wird bevorzugt, dass das Halteelement 10 im wesentlichen oder vollständig über den gesamten Umfang der Öffnung 4 umlaufend ausgebildet ist. Dann wird in vorteilhafter Art und Weise ein besonderer sicherer Halt des Schmuckelements 5 in der Öffnung 4 erzielt. Hierdurch wird in Verbindung mit der Auflage 7 in einfacher Art und Weise eine Fassung des Schmuckelements 5 in der Öffnung 4 des Körpers 2 des Schmuckstücks 1 erreicht, welche garantiert, dass das Schmuckelement 5 in der Öffnung 4 zuverlässig gehalten ist.

Wie am besten aus der Figur 4e ersichtlich ist, wird durch den vorstehend beschriebenen Materialabtrag eine konische Ausgestaltung des Randbereichs 11 der Öffnung 4 erzielt. Dies hat in vorteilhafter Art und Weise die Wirkung, dass das Schmuckelement 5 - obwohl es tief in der Öffnung 4 aufgenommen ist - optisch präsent wirkt.

In Figur 5 ist nun das in Figur 4d nur schematisch und im Querschnitt gezeigte Werkzeug W näher dargestellt. Das Werkzeug W weist einen Werkzeugkörper W1 auf, der einen Innenraum W2 besitzt, in dem - wie aus Figur 4d ersichtlich - das Schmuckelement 5 aufnehmbar ist. An seiner Vorderseite W' weist das Werkzeug W eine - vorzugsweise in mehrere Segmente W3 unterteilte - Reibfläche W5 auf, die vorzugsweise schräg zur Außenfläche des Werkzeugkörpers W1 verlaufend ausgebildet ist. Ein am Werkzeugkörper W1 ansetzender Schaft W6 erlaubt einen Drehantrieb des Werkzeugs W. Das vorgestellte Werkzeug W eignet sich nicht nur zur Durchführung des vorstehend beschriebenen Verfahrens. Es ist auch in vorteilhafter Art und Weise zum Fassen runder Steine gemäß herkömmlicher Techniken geeignet, da derartige Schmuckelemente damit tiefer als üblich eingerieben werden können, wobei die Qualität dieses Einreibevorgangs gegenüber herkömmlichen Werkzeugen verbessert wird, indem der Einreiberand exakter als üblich und breiter, was auch dann zu einer verbesserten Optik führt, ausgebildet werden kann.

## Patentansprüche

1. Schmuckstück, in dessen Körper (2) eine Öffnung (4) angeordnet ist, in der ein Schmuckelement (5), insbesondere ein Edel- oder Schmuckstein, aufgenommen ist, wobei in der ein Schmuckelement (5) aufnehmenden Öffnung (4) des Körpers (2) des Schmuckstücks (1) eine Auflage (7) für das Schmuckelement (5) ausgebildet ist, indem ein unterer Bereich (4") der Öffnung (4) einen Durchmesser (d), der kleiner als der Durchmesser (D) des Schmuckelements (5) ist, aufweist, wobei durch die Auflage (7) die Einbringtiefe des Schmuckelements (5) in die Öffnung (4) des Körpers (2) des Schmuckstücks (1) derart definiert ist, dass das Schmuckelement (5) von der Oberfläche (3) des Körpers (2) beabstandet angeordnet ist, und durch die ein unterer Rand (5') des Schmuckelements (5) zumindest punktuell unterstützt ist, wobei zwischen einem oberen Bereich (4') und dem unteren Bereich (4") der Öffnung (4) ein Übergangsbereich (6) ausgebildet ist, der die Auflage (7) für das Schmuckelement (5) ausbildet, und wobei das Schmuckstück (1) ein zumindest über einen Teil des Umfangs der Öffnung (4) verlaufendes Halteelement (10) aufweist, **dadurch gekennzeichnet, dass** das Halteelement (10) durch eine Reibbeaufschlagung des Körpers (2) des Schmuckstücks (1) im Randbereich (11) der Öffnung (4) durch ein rotierendes Werkzeug (W) und ein anschließendes Verfestigen des Materials, welches von dem die Öffnung (4) umgebenden Randbereich (11) des Körpers (2) abgetragen wurde, gebildet ist, dass das Haltelement (10) einen oberen Rand (5") des Schmuckelements (5) zumindest punktuell beaufschlagt, und dass der die Öffnung (4) umgebende Randbereich (11) des Körpers (2) des Schmuckstücks (1) konisch ausgebildet ist und vom Halteelement (10) ausgehend zur Oberfläche (3) des Körpers (2) hin abgeschrägt verläuft, so dass die Öffnung (4) in dem oberen Bereich (4') einen Durchmesser (d') besitzt, der größer als der Durchmesser (D) des Schmuckelements (5) ist.

2. Schmuckstück nach Anspruch 1, **dadurch gekennzeichnet, dass** das Halteelement (10) im wesentlichen um den gesamten Umfang der Öffnung (4) umlaufend ausgebildet ist.

3. Schmuckstück nach einem der vorangehenden Ansprüche, **dadurch gekennzeichnet, dass** das Schmuckstück als ein Ring (1'), ein Anhänger, ein Teil eines Glieds einer Kette, als Ohrschmuck, als Teil einer Uhr oder eines Uhrenbandes ausgebildet ist.

4. Verfahren zur Herstellung eines Schmuckstücks (1), insbesondere eines Rings (1'), in dessen Körper (2) eine Öffnung (4) angeordnet ist, in der ein Schmuckelement (5), insbesondere ein Edel- oder Schmuckstein, aufgenommen ist, wobei die in den Körper (2) des Schmuckstücks (1) eingebrachte Öffnung (4) nach einem ersten Schritt des Verfahrens einen Durchmesser (d), der kleiner als der Durchmesser (D) des in die Öffnung (4) einzubringenden Schmuckelements (5) ist, aufweist, wobei in einem darauffolgenden Schritt ein oberer Bereich (4') der Öffnung (4) mit einem Durchmesser (d'), der gleich oder größer als der Durchmesser (D) des Schmuckelements (5) ist, ausgebildet wird, so dass zwischen dem oberen Bereich (4') der Öffnung (4) mit dem Durchmesser (d') und einem unteren Bereich (4") der Öffnung (4) mit dem kleineren Durchmesser (d) ein als Auflage (7) für das Schmuckelement (5) fungierender Übergangsbereich (6) ausgebildet wird, dass das Schmuckelement (5) derart in die Öffnung (4) eingebracht und auf die Auflage (7) aufgesetzt wird, dass das Schmuckelement (5) von der Oberfläche (3) des Körpers (2) beabstandet angeordnet ist, wobei in einem darauffolgenden Schritt das Material des Körpers (2) des Schmuckstücks (1) in einem die Öffnung (4) umgebenden Randbereich (11) abgetragen und dieser Materialabtrag zu dem in der Öffnung (4) des Körpers (2) aufgenommenen Schmuckelement (5) gebracht wird, **dadurch gekennzeichnet, dass** der Materialabtrag im Randbereich (11) der Öffnung (4) durch eine Reibbeaufschlagung desselben durch ein rotierendes Werkzeug (W) durchgeführt wird, und dass aus dem derart abgetragenen und später wieder verfestigten Material ein Halteelement (10) für das Schmuckelement (5) ausgebildet wird, so dass durch das derart ausgebildete Halteelement (10) ein oberer Rand (5") des Schmuckelements (5) zumindestes punktuell beaufschlagt und derart das Schmuckelement (5) in der Öffnung (4) lagefixiert wird, und dass durch diese Reibbeaufschlagung ein die Öffnung (4) umgebender Randbereich (11) konisch ausgebildet wird, so dass dieser konisch ausgebildete Randbereich (11) vom Halteelement (10) ausgehend zur Oberfläche (3) des Körpers (2) hin ansteigt und der Durchmesser (d') des oberen Bereiches (4') der Öffnung (4) vergrößert wird.

5. Verfahren nach Anspruch 4, **dadurch gekennzeichnet, dass** das Halteelement (10) im wesentlichen über den gesamten Umfang der Öffnung (4) umlaufend augebildet ist.

## Claims

1. An article of jewellery, in a body (2) of which an opening (4) is provided in which an element of ornamentation (5) is accommodated, in particular a precious stone or an ornamenting stone, wherein in the opening (4) of the body (2) of the article of jewellery (1) accommodating the element of ornamentation (5) a support (7) for the element of ornamentation (5) is formed by providing a lower portion (4") of the opening (4) with a diameter (d) smaller than the diameter (D) of the element of ornamentation (5), the support (7) defining the depth of insertion of the element of ornamentation (5) in the opening (4) of the body (2) of the article of jewellery (1) in such a way that the element of ornamentation (5) is spaced from the surface (3) of the body (2) and a lower edge (5') of the element of ornamentation (5) is supported at least selectively, wherein between an upper portion (4') and the lower portion (4") of the opening (4) a transition portion (6) serving as the support (7) for the element of ornamentation (5) is provided, and wherein the article of jewellery (1) comprises a securing element (10) extending at least along a part of the circumference of the opening (4), **characterised in that** the securing element (10) is formed by reaming the opening (4) of the body (2) of the article of jewellery (1) in an area (11) surrounding the opening (4) by a rotating tool (W) and subsequently stabilizing the material which was eroded from the area (11) surrounding the opening (4) of the body (2), that the securing element (10) acts upon an upper edge (5") of the element of ornamentation (5) at least selectively, and that the area (11) surrounding the opening (4) of the body (2) of the piece of jewellery (1) is shaped conical and inclined from the securing element (10) to the surface (3) of the body (2), so that the opening (4) in its upper portion (4') has a diameter (d') being larger than the diameter (D) of the element of ornamentation (5).

2. The article of jewellery according to claim 1, **characterised in that** the securing element (10) is formed extending substantially along the whole circumference of the opening (4).

3. The article of jewellery according to one of the preceding claims, **characterised in that** the article of jewellery is formed as a ring (1'), a pendant, a part of a link of a chain, as jewellery for ears, as part of a clock or a watch, or of a watchband.

4. A method for manufacturing an article of jewellery (1), in particular a ring (1'), in the body (2) of which an opening (4) is provided in which an element of ornamentation (5) is accommodated, in particular a precious stone or an ornamenting stone, wherein the opening (4) provided in the body (2) of the piece of jewellery (1), after a first step of the method, has a diameter (d) which is smaller than the diameter (D) of the element of ornamentation (5) to be inserted into the opening (4), wherein in a subsequent step an upper portion (4') of the opening (4) is formed with a diameter (d') which is equal to or larger than the diameter (D) of the element of ornamentation (5), such that between the upper portion (4') of the opening (4) with the diameter (d') and a lower portion (4") of the opening (4) with the smaller diameter (d) a transition portion (6), serving as a support (7) for the element of ornamentation (5) is formed, that the element of ornamentation (5) is inserted into the opening (4) and set onto the support (7) in such a way that it is spaced from a surface (3) of the body (2), whereby in a subsequent step the material of the body (2) of the article of jewellery (1) is eroded in an area (11) surrounding the opening (4) and that this eroded material is brought to the element of ornamentation (5) accommodated in the opening (4) of the body (2), **characterised in that** the erosion of material in the area (11) of the opening (4) is executed by reaming the area (11) surrounding the opening (4) by a rotating tool (W), and that a securing element (10) for the element of ornamentation (5) is formed from the such eroded and later restabilized material such that an upper edge (5") of the element of ornamentation (5) is acted upon at least selectively by the such formed securing element (10) and in this way the element of ornamentation (5) is fixed in position in the opening (4), and that by this reaming action an area (11) surrounding the opening (4) is formed conical so that this conical area (11), starting from the support element (7), is inclined towards the surface (3) of the body (2) and the diameter (d') of the upper portion (4') of the opening (4) is enlarged.

5. The method according to claim 4, **characterised in that** the securing element (10) is formed extending substantially along the whole circumference of the opening (4).

## Revendications

1. Bijou, dans le corps (2) duquel est disposée une ouverture (4) où est logé un élément décoratif (5), notamment une pierre précieuse ou décorative, où un appui (7) pour l'élément décoratif (5) est formé dans l'ouverture (4) du corps (2) du bijou (1) recevant l'élément décoratif (5), une zone inférieure (4'') de l'ouverture (4) présentant un diamètre (d) inférieur au diamètre (D) de l'élément décoratif (5), où la profondeur d'insertion de l'élément décoratif (5) dans l'ouverture (4) du corps (2) du bijou (1) est définie par l'appui (7) de telle manière que l'élément décoratif (5) soit disposé à intervalle de la surface (3) du corps (2), et un bord inférieur (5') de l'élément décoratif (5) est au moins ponctuellement soutenu par l'appui (7), où une zone de transition (6) est ménagée entre une zone supérieure (4') et la zone inférieure (4") de l'ouverture (4), laquelle forme l'appui (7) pour l'élément décoratif (5), et où le bijou (1) comporte un élément de maintien (10) s'étendant sur au moins une partie de la circonférence de l'ouverture (4), **caractérisé en ce que** l'élément de maintien (10) est formé par usinage par friction du corps (2) du bijou (1) dans la zone du bord (11) de l'ouverture (4) au moyen d'un outil rotatif (W) et par solidification consécutive du matériau enlevé de la zone du bord (11) du corps (2) entourant l'ouverture (4), **en ce que** l'élément de maintien (10) est appliqué au moins ponctuellement contre un bord supérieur (5") de l'élément décoratif (5), et **en ce que** la zone du bord (11) du corps (2) du bijou (1) entourant l'ouverture (4) est de forme conique et s'étend en pente ascendante de l'élément de maintien (10) à la surface (3) du corps (2), si bien que l'ouverture (4) présente dans la zone supérieure (4') un diamètre (d') supérieur au diamètre (D) de l'élément décoratif (5).

2. Bijou selon la revendication 1, **caractérisé en ce que** l'élément de maintien (10) est réalisé entourant sensiblement toute la circonférence de l'ouverture (4).

3. Bijou selon l'une des revendications précédentes, **caractérisé en ce que** le bijou est réalisé comme bague (1'), pendeloque, partie d'un maillon d'une chaîne, boucle d'oreille, partie d'une montre ou d'un bracelet-montre.

4. Procédé de fabrication d'un bijou (1), en particulier d'une bague (1'), dans le corps (2) duquel est disposée une ouverture (4) où est logé un élément décoratif (5), notamment une pierre précieuse ou décorative, où l'ouverture (4) réalisée dans le corps (2) du bijou (1) présente après une première étape du procédé un diamètre (d) inférieur au diamètre (D) de l'élément décoratif (5) à insérer dans l'ouverture (4), où, dans une étape suivante, une zone supérieure (4') de l'ouverture (4) est réalisée avec un diamètre (d') supérieur ou égal au diamètre (D) de l'élément décoratif (5), de manière que soit formée une zone de transition (6) servant d'appui (7) pour l'élément décoratif (5) entre la zone supérieure (4') de l'ouverture (4) de diamètre (d') et une zone inférieure (4") de l'ouverture (4) de diamètre inférieur (d), et que l'élément décoratif (5) soit inséré dans l'ouverture (4) et positionné sur l'appui (7) de telle manière que l'élément décoratif (5) soit disposé à intervalle de la surface (3) du corps (2), où, dans une étape suivante, le matériau du corps (2) du bijou (1) est enlevé dans une zone de bord (11) entourant l'ouverture (4), le matériau enlevé étant ajouté à l'élément décoratif (5) logé dans l'ouverture (4) du corps (2), **caractérisé en ce que** l'enlèvement de matériau dans la zone de bord (11) de l'ouverture (4) est obtenu par usinage par friction de celle-ci au moyen d'un outil rotatif (W), **en ce qu'**un élément de maintien (10) pour l'élément décoratif (5) est réalisé avec le matériau ainsi enlevé puis re-solidifié, l'élément de maintien (10) réalisé étant ainsi appliqué au moins ponctuellement contre un bord supérieur (5") de l'élément décoratif (5) et la position de l'élément décoratif (5) fixée dans l'ouverture (4), et **en ce que** cet usinage par friction crée une zone de bord (11) conique entourant l'ouverture (4), si bien que ladite zone de bord (11) conique s'étend en pente ascendante de l'élément de maintien (10) à la surface (3) du corps (2), et que le diamètre (d') de la zone supérieure (4') de l'ouverture (4) est agrandi.

5. Procédé selon la revendication 4, **caractérisé en ce que** l'élément de maintien (10) est réalisé entourant sensiblement toute la circonférence de l'ouverture (4).
